# EUROPÄISCHE PATENTSCHRIFT

(11) **EP 0 077 996 B1**
(45) Veröffentlichungstag und Bekanntmachung des Hinweises auf die Patenterteilung: **01.06.1988**
(21) Anmeldenummer: 82109643.5
(22) Anmeldetag: 19.10.1982
(51) Int. Cl.: F02D 31/00

(54) **Verfahren und Vorrichtung zur Regelung der Drehzahl einer Brennkraftmaschine im Leerlauf**
Method and apparatus to control the idling speed of a combustion engine
Procédé et dispositif de réglage de la vitesse de ralenti pour moteur à combustion

(30) Priorität: 26.10.1981 DE 3142409
(43) Veröffentlichungstag der Anmeldung: 04.05.1983
(73) Patentinhaber: ROBERT BOSCH GMBH, 70442 Stuttgart (DE); PIERBURG GMBH, 41460 Neuss (DE)
(72) Erfinder: Henning, Manfred, D-4044 Kaarst (DE); Misch, Wolfgang, D-5276 Wiehl (DE)
(74) Vertreter: Müller, Georg

(56) Entgegenhaltungen:
- GB-A- 2 051 422
- GB-A- 2 071 880
- GB-A- 2 072 753
- US-A- 3 964 457
- ATZ AUTOMOBILTECHNISCHE ZEITSCHRIFT, Band 83, Nr. 5, Mai 1981, Seiten 219-222, Schwäbisch Gmünd, DE G.R. HÄRTEL: "Neues Gemischbildungssystem für Ottomotoren"

## Beschreibung

### Stand der Technik

Die Erfindung geht aus von einem Verfahren und einer Vorrichtung zur Regelung der Drehzahl einer Brennkraftmaschine nach der Gattung des Hauptanspruchs bzw. des ersten Vorrichtungsanspruchs.

Der Artikel «Neues Gemischbildungssystem für Otto-Motoren" in «Automobil Technische Zeitschrift 83 (1981) 5_{"} auf Seite 219 ff offenbart ein elektronisch steuerbares Vergasersystem mit einer Regelung der Leerlaufdrehzahl sowie einer elektronischen Beeinflussung während Start, Warmlauf und Beschleunigung. Das Leerlaufdrehzahl₋Regelsystem umfasst einen in seiner Position regelbaren Drosselklappenanschlagsteller. Im Leerlauf wird die gemessene Motordrehzahl laufend mit dem gewünschten Sollwert verglichen und aus der Abweichung errechnet ein PI-Regelalgorithmus die notwendige Drosselklappen-Stellungsänderung.

Des weiteren ist vorgesehen, während des Schubbetriebs die Drosselklappe in eine Position zu bringen, bei der auch über die Leerlaufdüse kein Kraftstoff mehr abgesaugt wird.

Beim Gegenstand der DE-A-2 049 669 beaufschlagt eine drehzahlempfindliche elektrische Schaltung ein elektromagnetisch betätigbares Stellglied, mit welchem sich in der Leerlaufstellung der Drosselklappe die Ansaugluftmenge verändern lässt. Hierzu wirkt das elektromagnetisch betätigbare Stellglied querschnittssteuernd auf einen zur Drosselklappe parallelen Umgehungskanal ein.

Bei dieser bekannten Vorrichtung könnte die ausschliessliche Steuerung der Ansaugluftmenge problematisch sein, da es auf diese Weise voraussichtlich nicht gelingt, umfassend sämtlichen Einflussgrössen Rechnung zu tragen; insbesondere ist es nicht möglich, aktiv die Position der Drosselklappe zu beeinflussen und so eine wirksame Veränderung des Füllungseingriffs vorzunehmen.

Die aus der DE-A-2 546 076 bekannte Anordnung zur Leerlaufdrehzahlregelung wirkt auf eine im Ansaugrohr der Brennkraftmaschine angeordnete Drosselklappe ein. Es sind ein Sollwertgeber und ein Istwertgeber für die Drehzahl vorgesehen, deren Ausgangsspannungen den beiden Eingängen eines Differenzverstärkers zugeführt sind. Ein die Regelabweichung kennzeichnendes Ausgangssignal beaufschlagt ein als Hubmagnet ausgebildetes Stellglied. Das Stellglied steht dauernd mit der Drosselklappe in Verbindung und verstellt diese entsprechend der Regelabweichung. Auch diese Schaltung ist nicht in der Lage, Randbedingungen in die Regelung einzuführen und äusseren Einflussgrössen Rechnung zu tragen und so unter allen Umständen dafür zu sorgen, dass die Leerlaufdrehzahl einer Brennkraftmaschine sicher innerhalb eines vorgegebenen Bereichs verbleibt, auch wenn schnell wirksamwerdende Übergangsbedingungen aufgefangen werden müssen. Insbesondere ist diese bekannte Schaltung nicht geeignet, gleichzeitig zur Beeinflussung des Schubbetriebs, nämlich zur kraftstoffsparenden Schubabschneidung, eingesetzt zu werden.

Aufgabe der Erfindung ist es, das aus dem Artikel in «Automobil Technische Zeitschrift" bekannte System optimal weiterzuentwickeln.

Siehe hierzu auch die EP-A-77 997. Dort wird ein «Verfahren zur Regelung der Drehzahl einer Brennkraftmaschine...» beansprucht, bei dem zur Zentrierung des Leerlaufdrehzahlarbeitspunkts gegenüber Langzeiteinflüssen dem Integralanteil des Regelverstärkers unter Umgehung eines Totzonenbereichs ein dem Istwert der Drehzahl proportionales Signal zugeführt wird. Zusätzlich sind Proportional- und Integralanteile treppenförmiger sowie asymmetrischer Art vorgesehen.

### Vorteile der Erfindung

Das erfindungsgemässe Verfahren und die erfindungsgemässe Vorrichtung jeweils mit den kennzeichnenden Merkmalen des Hauptanspruchs bzw. des ersten Vorrichtungsanspruchs haben demgegenüber den Vorteil, dass beliebige äussere Randbedingungen ergänzend eingeführt, störende Einflüsse aufgefangen und eine präzise Positionierung der Leerlaufdrehzahl insbesondere auch unter Vermeidung von Langzeiteinflüssen wie Temperatur und Luftdruck realisiert werden kann.

Besonders vorteilhaft ist, dass sich durch die Erfindung einwandfrei die beim Betrieb einer Brennkraftmaschine ständig auftretenden Übergänge zwischen den verschiedenen Betriebszuständen harmonisch auffangen und glätten lassen, beispielsweise von Schub in Teillast, von Teillast in Leerlauf, Leerlauf in Schub usw.

Die Erfindung arbeitet bezüglich der Einstellung der Leerlaufdrehzahl im voll geregelten Betrieb; bei Überschreiten der Leerlaufdrehzahl bzw. der Drehzahl im leerlaufnahen Bereich kann auf Steuerung und teilweise Nachführung des Stellglieds die Drosselklappe umgeschaltet werden.

Die erfindungsgemässe Regelung und Steuerung reagiert schnell und zuverlässig auf sämtliche, möglicherweise auftretenden Störgrössen.

Durch die in den Unteransprüchen aufgeführten Massnahmen sind vorteilhafte Weiterbildungen und Verbesserungen der Erfindung möglich. Besonders vorteilhaft ist hier, dass die technische Realisierung der erfindungsgemässen Gesamtkonzeption durch Schaltungen und Systeme erfolgen kann, die auf analoger und/oder digitaler Basis arbeiten, wobei zur Übernahme bestimmter Teilfunktionen auch Rechner bzw. die bekannten Mikroprozessoren eingesetzt werden können.

### Zeichnung

Ausführungsbeispiele der Erfindung sind in der Zeichnung dargestellt und werden in der nachfolgenden Beschreibung näher erläutert. Es zeigen die Fig. 1a und 1b das Regelverhalten des Hauptreglers für den Leerlauf bzw. den leerlaufnahen Bereich mit P-Anteil und I-Anteil, jeweils über der Drehzahlabweichung, bezogen auf einen Leerlaufdrehzahl-Sollwert, Fig. 2 in Form eines Diagramms das Übergangsverhalten von Schub auf Leerlauf, wobei der Weg des Stellglieds über der Zeit aufgetragen ist, Fig. 3 in Form eines Diagramms das Übergangsverhalten von Schub auf Teillast, wobei der Stellgliedweg wiederum über der Zeit aufgetragen ist, Fig. 4 das Übergangsverhalten von Teillast in Leerlauf in Form eines Diagramms und Fig. 5 den Eingriff der Regelung bezüglich der Stellgliedansteuerung entsprechend einer Pulslängenmodulation in Form eines Diagramms. Die Fig. 6a bis 6d zeigen in Form von Diagrammen über der Zeit die Erfassung der Istposition des Stellglieds über Schwellen und die sich hierdurch ergebende, einer Pulslängenmodulation ähnliche Ansteuerung beispielsweise von Ventilen im Stellglied durch die elektronische Steuerschaltung, während die Fig. 7 und 8 in Form von Blockschaltbilddarstellungen Realisierungsmöglichkeiten für die elektronische Steuerschaltung in im wesentlichen digitaler Darstellung zeigt.

### Beschreibung der Ausführungsbeispiele

Zum besseren Verständnis vorliegender Erfindung wird im folgenden zunächst die verfahrensmässige Grundkonzeption bezüglich des Regelablaufs und des Steuerungsverhaltens anhand der Diagramme in den Fig. 1 bis 6 im einzelnen erläutert, wobei die in Fig. 7 dargestellte zentrale elektronische Steuerschaltung 1 im wesentlichen bezüglich ihrer Hauptfunktionen erläutert und berücksichtigt wird, jeweils in Verbindung mit den ihr zuarbeitenden, peripheren Sensoren und Schaltungen, die hauptsächlich der Gewinnung von Istwertsignalen dienen.

Wie in Fig. 7 gezeigt, arbeitet die zentrale elektronische Steuerschaltung 1 ausgangsseitig über eine Endstufe 1a auf ein Stellglied 2, welches bei dem dargestellten Ausführungsbeispiel bevorzugt als elektropneumatisches Stellglied ausgebildet ist und über ein evakuierendes Ventil 2a und ein belüftendes Ventil 2b verfügt. Die Ansteuerung der Ventile 2a, 2b erfolgt über zugeordnete Relais 3a, 3b elektrisch, und zwar, wie weiter unten noch erläutert wird, nach einem einer Puislängenmodulation ähnlichen Verfahren über an die jeweiligen Relais angeschlossene Endstufentransistoren 4a, 4b. Das Stellglied 2 betätigt mit seinen Ventilen 2a, 2b einen Stösse) 10, der an der nicht dargestellten Hauptdrossel anliegt, so dass bei Ansteuerung des evakuierenden Ventils der Stössel 10 eingefahren und damit die Hauptdrossel stärker geschlossen wird, während bei Ansteuerung des belüftenden Ventils der Stössel 10 stärker angestellt und entsprechend die Hauptdrossel stärker geöffnet wird. Die Hauptdrossel bzw. ein mit ihr verbundenes mechanisches Teil, beispielsweise ein Drosselklappenhebel kann aber jederzeit durch Betätigen des Fahrpedals vom Stössel 10 abgehoben werden und liegt daher auch im Leerlaufbetrieb am Stössel 10 lediglich unter z.B. Federdruck an.

Die Regelungs-Gesamtkonzeption unterscheidet vier Funktionsbereiche, die von Drehzahlschwellen abhängig sind sowie von einem Kennsignal, welches aus der Anlage der Hauptdrossel am Stössel 10 abgeleitet ist. Entsprechend dem jeweils erfassten Funktionsbereich wird das elektropneumatische Stellglied 2 von der zentralen elektronischen Regel- und Steuerschaltung unterschiedlich angesteuert. Die vier Funktionsbereiche lassen sich wie folgt charakterisieren:

### 1. Anlassen der Brennkraftmaschine

Erkennungsmerkmal: Die Brennkraftmaschinendrehzahl ist kleiner als eine bestimmte Anlassdrehzahl (n≤n_{Anl}).

### 2. Leerlauf der Brennkraftmaschine

Erkennungsmerkmal: Die Drehzahl liegt zwischen der Anlassdrehzahl und einer Schubdrehzahl (n_{Anl}<n<n_{Schub}) und die Hauptdrossel liegt am Stössel 10 an.

### 3. Die Brennkraftmaschine befindet sich im Teillastbereich

Erkennungsmerkmal: Die Drehzahl befindet sich zwischen der Anlassdrehzahl und der Schubdrehzahl (n_{Anl}<n<n_{Schub}) und die Hauptdrossel liegt nicht am Stössel 10 (oder an einem mechanischen Anschlag) an.

### 4. Schubbetrieb der Brennkraftmaschine

Erkennungsmerkmal; Die effektive Istdrehzahl der Brennkraftmaschine ist grösser oder gleich der Schubdrehzahl (n ≥ n_{Schun}).

Zur Gewinnung und Zuleitung eines Drehzahlsignals an die zentrale Steuerschaltung 1 wird am zweckmässigsten die Zeit zwischen zwei Zündimpulsen 5, die der Klemme 6 der Schaltung der Fig. 1 zugeführt werden, gemessen und das so gewonnene Zeitintervall (Periodendauer) zur Drehzahlerfassung verwendet. Es versteht sich, dass statt der Zündimpulse auch andere Signale verwendet werden können, die synchron zur Motordrehzahl auftreten können, beispielsweise Totpunktgeber e. dgl.

Zur Periodendauermessung kann die zentrale Steuerschaltung 1 über einen Taktgeber oder Oszillator verfügen, was zunächst nicht gesondert dargestellt ist; handelt es sich bei der zentralen Steuerschaltung mindestens in Teilbereichen um eine sogenannte Mikrocomputerschaltung - vorzugsweise einen 4-bit-Mikrocomputer, der weder über einen Timer noch über eine Interrupt-Möglichkeit verfügt, dann ist der Schaltungsablauf des Reglers (nämlich das Reglerprogramm in diesem Fall) in einer Schleife organisiert. Diese Programmschleife hat eine konstante Laufzeit T_{Schleile} und bildet die Zeitbasis des Regierprogramms. Zur Erkennung eines Zündimpulses wird von diesem jedenfalls stets zunächst ein Kippglied 7 gesetzt, welches als Zwischenspeicher arbeitet und beispielsweise ein Monoflop oder auch ein bistabiles Glied, also ein Flipflop sein kann. Der Zeitablauf zwischen zwei Zündimpulsen als Mass für die Periodendauer der Drehzahl wird vom mit einer konstanten Schwingungsdauer arbeitenden Oszillator oder Taktgeber der zentralen Steuerschaltung 1 so gemessen, dass mit den Schwingungen des mit wesentlich höherer Frequenz des Taktgebers, bezogen auf die höchste, durch das Auftreten von Zündimpulsen charakterisierte Drehzahlfrequenz, ein Zähler beaufschlagt wird, dessen aktueller Zählerstand jeweils dann in einen Speicher geladen und der Zähler zurückgesetzt wird, wenn ein Zündimpuls auftritt. Das Auftreten eines Zündimpulses lässt sich jeweils dadurch feststellen, dass das Kippglied 7 in seinen anderen Zustand umgeschaltet worden ist. Das Kippglied 7 als Zwischenspeicher wird dann, wenn es ein bistabiles Glied ist, entweder von dem nächsten Taktimpuls rückgesetzt-wodurch gleichzeitig die Übernahme des aktuellen Zählerstands in den Speicher vorgenommen wird - oder das Rücksetzen erfolgt selbsttätig, wenn das Kippglied eine Monoflop ist. Der Speicherinhalt ist dann ein Mass für die Periodendauer und damit für die Drehzahl der Brennkraftmaschine, wobei die Auflösung durch die Frequenz des Taktgebers oder Oszillators in der Steuerschaltung bestimmt ist. Wird für die Ableitung der Taktfrequenz die Programmschleifenfrequenz eines in diesem Fall verwendeten Mikrocomputers benutzt, dann wird der Zwischenspeicher 7 als Monoflop oder als Flipflop einmal pro Schleifendurchlauf abgefragt und dann entweder vom Programm zurückgesetzt (bei zwei stabilen Zuständen des Zwischenspeichers) oder selbsttätig zurückgesetzt (bei einem Monoflop). Wird ein Monoflop verwendet, dann kann das Programm nach Auftreten eines Zündimpulses in einer kurzen Warteschleife das Rücksetzen des Monoflops abwarten, wodurch man eine yitterfreie Drehzahlerfassung erreicht. Hierbei gilt dann T_{Mono}t_{!o}p^{>}Ts_{ch}iₑitₑ. Auch in diesem Fall wird bei jedem Schleifendurchlauf der Zähler erhöht, so dass sich dann bei Auftreten des nächsten Zündimpulses ein der Periodendauer der Drehzahl entsprechender aktueller Zählerstand in diesem befindet und in den Speicher geladen werden kann. Im Speicher befindet sich dann auf jeden Fall immer ein aktuelles Drehzahlsignal, welches von der Steuerschaltung 1 entsprechend ausgewertet werden kann und zur Verfügung steht.

Die Erfassung der Position der Hauptdrossel (Anlage) am Stössel 10 oder an einem mechanischen Anschlag entsprechend Drosselklappe geschlossen oder Drosselklappe geöffnet, um zwischen den weiter vorn erwähnten Funktionsbereichen zu unterscheiden, geschieht mit Hilfe eines in Fig. 7 mit 8 bezeichneten Drosselklappenschalters. Der Drosselklappenschalter 8 kann so ausgebildet sein, dass sich bei am Stellglied bzw. am Stössel 10 anliegender Hauptdrossel beispielsweise ein Signal log 1 und bei nicht anliegender Hauptdrossel ein Signal log 0 ergibt. Es ist möglich, diese beiden Signalzustände unmittelbar durch die Steuerschaltung 1 auszuwerten; zur Entprellung dieses Gebersignals, bei dem es sich ja um einen Schalter handelt, kann mit Vorteil aber auch so verfahren werden, dass bei Signal log 1 vom Geber oder Schalter 8 ein Zähler über den Taktgeber oder Oszillator der Steuerschaltung 1 bzw. mittels der Schleifenfrequenz des Mikroprozessors jeweils erhöht und bei Signal log 0 erniedrigt wird. Dieser Zähler kann jeweils zwischen einem Maximal- und einem Minimalwert herauf- bzw. hinuntergezählt werden. Bei Erreichen der Zählergrenzen wird jeweils ein Zwischenspeicher gesetzt bzw. rückgesetzt. So kann der Zwischenspeicher beispielsweise bei Erreichen des Maximalwertes auf das Signal log 1 und bei Erreichen des Minimalwertes auf das Signal log 0 gesetzt werden. Man erkennt, dass dieser Zwischenspeicher am zweckmässigsten ein bistabiles Glied ist, dessen Ausgangssignale anzeigen, ob die Hauptdrossel anliegt oder nicht.

Durch Auswertung der beiden der Steuerschaltung 1 auf diese Weise zugeführten Informationen über Drehzahl und «Anlage Hauptdrosset" ergibt sich dann der folgende, die weiter vorn charakterisierenden Funktionsbereiche darstellende Arbeitsablauf. Der Steuerschaltung wird eine Soll-leerlaufdrehzahl vorgegeben, die beispielsweise ebenfalls ein Zählerinhalt sein kann oder im Falle einer analogen Ausbildung etwa eine konstante Spannung, die mit dem Inhalt des weiter vorn schon erwähnten Speichers verglichen wird oder mit einer analogen Spannung, die aus dem Speicherinhalt auf bekannte Weise abgeleitet ist. Die zentrale Steuerschaltung 1 ist so ausgelegt, dass sie mindestens einen Regelverstärker aufweist, der so ausgebildet ist, dass er PI-Regelverhalten aufweist. Dieses PI-Regelverhalten gilt für den Funktionsbereich Leerlauf und für die sich hieraus ergebende, spezielle Ansteuerstruktur des Stössels 10 über Endstufe 1a und Stellglied 2. Das PI-Regelverhalten arbeitet mit Proportionalanteilen und Integrator-Laufgeschwindigkeiten, wobei bei vorzugsweise analoger Ausbildung der Steuerschaltung 1 aber eine gewisse Asymmetrie im PI-Regelverhalten vorgesehen ist, damit beispielsweise bei Unterschreiten der Solldrehzahl im Leerlauf schneller und/oder stärker, gegebenenfalls mit einem ergänzenden D-Anteil reagiert werden kann, um die Brennkraftmaschine sozusagen vor dem Ausgehen zu retten.

Ist die Steuerschaltung 1 mit digitalen Anteilen aufgebaut oder in Form eines Mikrocomputers realisiert, dann wird z.B. zur Vereinfachung der Programmstruktur nicht mit stetigen Proportionalanteilen und Integrator-Laufgeschwindigkeiten gearbeitet, sondern der Drehzahlbereich wird entsprechend den Diagrammdarstellungen der Fig. 1a und 1b in mehrere Bereiche, auch und vorzugsweise unterschiedlich grosse Bereiche um die Solleerlaufdrehzahl aufgeteilt, wobei diese Bereiche dann jeweils konstante P-Anteile und konstante I-Laufgeschwindigkeiten enthalten. Es ergeben sich dann abgetreppte Plattformkurven für gegebene Regelabweichungen sowohl für den P- als auch den I-Anteil.

Man erkennt aus den Darstellungen der Fig. 1a und 1b, dass-abgesehen von einem jeweils beidseitig symmetrisch um die Solleerlaufdrehzahl angeordneten Nullbereich (Totzonenbereich) bezüglich des P-Anteils und des I-Anteils des Regelverstärkers bei Abweichungen von dieser Solleerlaufdrehzahl nach oben und unten mit unterschiedlich grossen P-Anteilen oder I-Laufgeschwindigkeiten gearbeitet werden kann, so dass sich insgesamt ein nichtlineares Regelverhalten mit je nach Wunsch stärkeren Eingriffsmöglichkeiten und Reaktionen dann ergibt, wenn bestimmte Drehzahlbereiche um die Solleerlaufdrehzahl von der Istdrehzahl erreicht werden.

Der P-Anteil und der Integratorstand werden addiert und zur Stellgliedansteuerung verwendet. Bei digitalem Aufbau der Steuerschaltung kann die PI-Summe aus P- und I-Anteil in einem Ausgabespeicher und in einem Zwischenspeicher abgelegt werden. Als mögliche Variante bietet sich hier die Ladung des Zwischenspeichers auch mit einem über eine bestimmte Zeit gemittelten Wert im Ausgabespeicher an. Solange also der Funktionsbereich Leerlauf vorherrscht, arbeitet die Schaltung entsprechend der Gesamtkonzeption vollkommen im geregelten Betrieb, wobei, worauf weiter unten noch eingegangen wird, auch die durch das Stellglied 2 bewirkte Stösselposition 10 erfasst und mit dem Sollwert verglichen wird, der sich als PI-Summe am Ausgang des Regelverstärkers ergibt.

Bei Vorliegen des Funktionsbereichs Teillast, also bei betätigter und nicht mehr anliegender Hauptdrossel wird zunächst durch diesen Übergang des Hauptdrossel-Kennsignals von log 1 auf log 0 der Integrator angehalten; die weitere Auswertung des P-Anteils entfällt durch ein geeignetes Sperrsignal. Die sich im Zwischenspeicher befindende PI-Summe, die dem letzten Wert im Leerlaufbereich entspricht, wird weiterhin zur Stellgliedansteuerung benutzt, so dass dieses in der letzten Stellung vor Betätigen der Hauptdrossel (zunächst) verharrt.

Ergeben sich beim Betrieb Schubphasen, dann ist die Steuerschaltung 1 so ausgebildet, dass für Drehzahlen n≥n_{Schub} das Stellglied zurückgefahren wird. Daher ist dann bei nicht betätigter Hauptdrossel über das Gaspedal eine Schubabschneidung möglich bei entsprechender Ausbildung des beliebig gestalteten Gemischbildners (beispielsweise Vergaser).

Ergibt sich der Funktionsbereich Anlassen der Brennkraftmaschine, dann wird das in diesem Fall vorliegende Drehzahlsignal von n < n_{Anl} so ausgewertet, dass zur eindeutigen Lagebestimmung das Stellglied ganz ausgefahren wird. In vorteilhafter Ausgestaltung wird eine Temperaturerfassung ergänzend durchgeführt zum Setzen der Anfangswerte für den Integratorstand und die Pl-Summe im Ausgabespeicher und Zwischenspeicher.

Bei Übergängen zwischen den Funktionsbereichen ergeben sich dann die folgenden Sonderfunktionen, auf die anhand der Fig. 2 bis 4 zunächst eingegangen wird. Die jeweiligen Übergänge lassen sich von der zentralen Steuerschaltung 1 problemlos durch die Änderungen der ihr zugeführten Sensorsignale bezüglich Drehzahl und Kennsignal bezüglich Anlage Hauptdrossel erfassen und durchführen.

Ergibt sich ein Übergang Schub in Leerlauf, dann wird für eine bestimmte Zeit tᵥₛ (tᵥₛ kann beispielsweise 2 Sekunden sein) die PI-Summe im Zwischenspeicher zur Stellgliedansteuerung ausgegeben (vergleiche hier den Verlauf des den Weg des Stellglieds über der Zeit angebenden Diagramms der Fig. 2). Das Stellglied nimmt also die letzte Position im Leerlaufbereich vor Übergang in einen anderen Bereich ein. Dabei besteht die Möglichkeit und kann vorzugsweise auch angewendet werden, zusätzlich zum Ausgabewert zur Stellgliedansteuerung aus dem Zwischenspeicher für eine kurze Zeit tₐ (z. B. tₐ = 0,2 s) eine Konstante zu addieren. Man bewirkt hierdurch eine kurzzeitige Füllungserhöhung nach Schubabschneidung zur Vermeidung von Drehzahleinbrüchen. Nach Ablaufen von tvs (und tₐ) wird die Regelung wieder freigegeben.

Ergibt sich ein Übergang von Schub in Teillast, dann kann entsprechend dem Diagramm der Fig. 3 die Funktion wie beim Übergang Schub in Leerlauf ablaufen; nach dem Übergangszeitraum tyₛ wird die Regelung jedoch nicht freigegeben, sondern das Stellglied verharrt in der letzten Position des Leerlaufbereichs entsprechend der im Zwischenspeicher gespeicherten PI-Summe. Der in Fig. 3 eingezeichnete Übergangszeitraum tᵥₛ ist daher lediglich zum besseren Verständnis angegeben und für diese Übergangsfunktion ohne Bedeutung.

Ergibt sich entsprechend der Darstellung der Fig. 4 ein Übergang von Teillast in Leerlauf, dann steuert die zentrale Steuerschaltung 1 das Stellglied so an, dass für einen vorgegebenen Zeitraum tt (beispielsweise ebenfalls 2 s) das Stellglied in der Position im Teillastbereich noch verharrt, die den letzten Wert vor Verlassen des Leerlaufbereichs dargestellt hat, also wiederum der PI-Summe im Zwischenspeicher entspricht. Danach wird die Regelung freigegeben.

Bei Übergang von Leerlauf in Schub könnten zwei unterschiedliche Bedingungen erkannt werden, nämlich
a) die Hauptdrossel liegt nicht an. In diesem Fall wird Schubbereich erkannt, d.h., das Stellglied fährt zurück auf eine Ausgangs-Nullposition.
b) Liegt die Hauptdrossel an, dann wird weiterhin auf Leerlaufbereich erkannt; mit anderen Worten, die Steuerschaltung regelt die Position des Stössels weiter. Hierdurch lässt sich ein Fehlverhalten der Regelung verhindern, wenn die Pl-Summe im Zwischenspeicher einen zu grossen Wert enthält (bei Übergang Schub in Leerlauf würde das Stellglied zu weit anstellen).

Weiter vorn ist schon darauf hingewiesen worden, dass die Ansteuerung der Ventile des elektropneumatischen Stellgliedes elektrisch erfolgt, wobei ein unstetiges Verhalten erzielt wird. Zunächst sei darauf hingewiesen, dass, was weiter unten noch ausführlich erläutert wird, die zentrale Steuerschaltung auch ein Positionssignal oder Lagesignal bezüglich der Stösselstellung und damit, was für den Bereich Regelung gilt, auch der Position der Drosselklappe zugeführt erhält. Dieses Lagesignal ist ein Istwertsignal und wird von einem geeigneten Komparator oder Vergleicher der Steuerschaltung mit dem Sollwert verglichen, der sich als PI-Summe im Zwischenspeicher ergibt.

Die Darstellung der Fig. 5 zeigt in Form eines Diagramms, wie die Steuerschaltung das Stellglied 2 mit einem der Pulslängenmodulation angenäherten Verfahren ansteuert, um die gewünschte Positionierung oder Lage des Stössels 10 zu erreichen.

Im Bereich 0, der sich beispielsweise symmetrisch um den jeweiligen Lagesollwert Sₛₒn erstreckt, erfolgt keine Ansteuerung des Stellgliedes und beide Ventile sind geschlossen. Mit anderen Worten, der Stössel behält seine bisherige Istwertlage bei, so dass sich hier ein gewisser symmetrischer Totzonenbereich ergibt.

Im in Fig. 5 mit 11 gekennzeichneten Bereich, also bei zu grossem Istwert des Stellgliedes wird das evakuierende Ventil 2a mit einem Tastverhältnis a₂ angesteuert, welches mit zunehmender Entfernung vom Sollwert von a₂₁ = 0 bis a₂₂ = 100% quasi stetig ansteigt. Entsprechendes gilt für den Bereich I, bei welchem der Istwert der jeweiligen Lageposition des Stellgliedes zu gering ist und daher eine pulslängenmodulierte Ansteuerung des belüftenden Ventils 2b erfolgt.

Die Stellungserfassung der Stössellage erfolgt entsprechend einer bevorzugten Ausgestaltung vorliegender Erfindung entweder durch einfache Rückführung eines abgegriffenen Potentiometerpotentials, welches seinerseits von der Stösselposition verstellt wird. Bei digitaler Ausbildung der Steuerschaltung kann die Stellungserfassung mit Hilfe eines Digital-Analog-Wandlers vorgenommen werden, der in Fig. 7 mit 9 bezeichnet ist. Der Digital-Analog-Wandler fragt die auch hier verwendbare Potentiometerspannung (entsprechend Stellgliedposition) über Schwellen ab. Das Potentiometer, weiches seine Verstellung vom Stellglied bzw. dem Stössel erfährt, ist in Fig. 7 mit 15 bezeichnet.

Die Darstellung der Fig. 6 zeigt in Diagrammform genauer, was gemeint ist. Einmal pro Taktzeitraum oder bei Verwendung eines Mikrocomputers einmal pro Programmschleifendurchlauf wird über zwei Schwellen, nämlich eine obere Schwelle A und eine untere Schwelle B abgefragt, ob sich die Potentiometerspannung oberhalb, innerhalb oder unterhalb der Schwellen befindet; entsprechend werden dann die beiden Ventile 2a, 2b des Stellgliedes angesteuert. Die beiden Schwellen werden, wie die Fig. 6 zeigt, mit einer Sägezahn- oder Dreiecksform überlagert, d.h. sie verlaufen sägezahnförmig, so dass sich unmittelbar durch Vergleich mit dem Istwert am Potentiometer ein gepulster Ausgangs-Differenzwert ergibt, der für jeweils unterschiedliche Istwertpositionen - und gegebenenfalls entsprechende Abweichung vom Sollwert-zu gepulsten Ansteuersignalen mit unterschiedlicher Impulsdauer führt.

Die Darstellung der Fig. 6a zeigt bei C den Lagesollwert entsprechend der PI-Summe etwa im Zwischenspeicher. Die beiden vom Digital-Analog-Wandler herrührenden Schwellenverläufe sind sinnvollerweise symmetrisch um diesen Sollwert C nach oben und unten angeordnet, so dass sich dann, wenn der Lageistwert mit dem Sollwert C identisch ist, keine Überschneidungen des hier zunächst als horizontal verlaufend angenommenen Istwerts mit den Sägezahnimpulsen der Schwellen A und B ergeben.

In der Darstellung der Fig. 6a sind nun drei verschiedene Istwertverläufe angenommen, nämlich ein oberer Istwertverlauf D, ein unterer Istwertverlauf E und ein schräg ansteigender Istwertverlauf F, der sich hierdurch allmählich dem gewünschten Sollwert C annähert. Für den Fall einer Übereinstimmung von Sollwert C mit Istwert sind beide Ventile 2a und 2b des Stellglieds 2 geschlossen. Es erfolgt keine Beeinflussung oder Änderung der Stösselposition.

Ist der Istwert dauernd zu hoch, wie sich dies dem langgestrichelten Verlauf der Kurve D im Diagramm der Fig. 6 entnehmen lässt (sämtliche Verläufe sind über der Zeit t dargestellt) dann führt dies zu Überschneidungen mit dem Sägezahnverlauf der oberen Schwelle A und entsprechend zu in Fig. 6b dargestellten Ansteuerimpulsen für das evakuierende Ventil. Diese Ansteuerimpulse weisen bei diesem Ausführungsbeispiel eine konstante Dauer jeweils auf, was jedoch nicht immer vorausgesetzt werden kann.

Die Diagrammdarstellungen der Fig. 6b bis 6d zeigen jeweils übereinander zwei mögliche Kurvenverläufe über der Zeit auf, wobei das obere Diagramm stets für die Ansteuerung des evakuierenden Ventils und der untere Verlauf jeweils für die Ansteuerung des belüftenden Ventils gilt.

Muss von einem Istwertverlauf entsprechend Kurve D in Fig. 6a ausgegangen werden, dann lässt sich der zugeordneten Darstellung der Fig. 6b entnehmen, dass das belüftende Ventil überhaupt nicht angesteuert wird, d.h. stets geschlossen bleibt, während dem evakuierenden Ventil entsprechend dem oberen Kurvenverlauf die Ansteuerimpulse zugeführt werden, bei deren Vorhandensein das evakuierende Ventil jeweils in seine Offenstellung überführt wird. Man erkennt, dass durch Ansteuerung des evakuierenden Ventils eine Zurücknahme (Einfahren) der Stössellage erfolgt, so dass der Istwertverlauf entsprechend Kurve D in Fig. 6a nach unten abzufallen beginnt (dies ist in den dargestellten Kurven nicht gezeigt). Man erkennt aber auch, dass ein allmähliches Verlagern des Istwert-Kurvenverlaufs D nach unten die Dauer der Ansteuerimpulse verkürzt, dass die Überdeckungszeiträume mit der Sägezahnschwelle A kürzer werden.

Nimmt man einen Istwert-Kurvenverlauf entsprechend E (kurzgestrichelter Verlauf) an, dann ist der Istwert zu niedrig und der Stössel 10 muss stärker ausgefahren werden. Da der Istwert E von der vorgegebenen Sollwertlage noch stärker abweicht als der vorher angenommene Istwert D, sind in diesem Fall auch die sich aus der Überdekkung mit der unteren Sägezahnschwelle B ergebenden Zeiträume grösser und entsprechend dem Verlauf der Fig. 6c ergeben sich auch längere Ansteuerimpulse für das belüftende Ventil, während das evakuierende Ventil nicht angesteuert wird und daher geschlossen bleibt.

Die Fig. 6d ist dem allmählich ansteigenden Istwertverlauf der strichpunktierten Kurve F in Fig. 6a zugeordnet; man erkennt, dass sich der Istwert F allmählich dem gewünschten Sollwert C annähert und daher werden in diesem Fall auch die Ansteuerimpulse für das belüftende Ventil immer geringer.

Zur Temperaturerfassung kann der weiter vorn schon erwähnte Digital-Analog-Wandler 9 gleichfalls ausgenutzt werden, wobei auch hier ein Zähler mit jedem Taktimpuls des der Steuerschaltung 1 eigenen Oszillators oder Taktgebers bzw. mit jedem Programmschleifendurchlauf bei einem Mikrocomputer erhöht wird; dieser Zählerstand wird auf den Digital-Analog-Wandler gegeben; wegen der Doppelausnutzung versteht es sich, dass dies zur Lageerfassung des Stössels und zur Temperaturerfassung zeitlich versetzt, beispielsweise in einem Multiplexverfahren, erfolgt. Es ist ein Komparator 11 vorgesehen (siehe Fig. 7), dessen einem Eingang ein analoges Temperatursignal von einem geeigneten Widerstandsnetzwerk zugeführt wird. Dieses Widerstandsnetzwerk enthält mindestens einen NTC- oder PTC-Widerstand zur Temperaturerfassung, der sich in einem wärmeleitenden Kontakt mit geeigneten Teilen der Brennkraftmaschine, etwa dem Kühlwasser befindet. Da dem Komparator 11 an seinem anderen Eingang ständig eine zählerproportionale Spannung, also eine ansteigende Spannung vom Digital-Analog-Wandler zugeführt wird, wird der Komparator 11 dann ein Signal abgeben, wenn die zählerproportionale Spannung der zentralen Steuerschaltung 1 die temperaturabhängige Spannung überschreitet. In diesem Moment entspricht der letzte Zählerstand dem am Komparator anliegenden Temperaturwert, so dass er ein Mass für den Temperaturbereich ist, in welchem die Brennkraftmaschine arbeitet. Dieser Zählerstand wird gespeichert, was aufgrund des Komparatorausgangssignals als Übernahmesignal in einen Speicher ohne weiteres möglich ist, und zur Temperaturauswertung herangezogen. Gleichzeitig kann der Zähler wieder rückgesetzt werden, um so auch Temperaturänderungen erfassen zu können.

Bezüglich der Schubpositionierung des Stössels 10 sind zwei Varianten möglich. Entsprechend dem weiter vorn Gesagten, wird bei Schubdrehzahlen das Stellglied zurückgefahren. Dies kann so geschehen, dass
a) das evakuierende Ventil 2a ständig geöffnet wird, was jedoch dazu führt, dass sich infolge des hohen Unterdrucks im Stellglied beim Anstellen einer Ansprechverzögerung des Stellgliedes bei Verlassen des Schubbereichs ergibt, da das vorhandene Vakuum erst verringert werden muss, bevor eine Wegauslenkung überhaupt möglich ist. Es könnte sich daher eine zweite Variante dahingehend anbieten, dass
b) das Stellglied lediglich in eine zurückgeführte Position gesteuert wird, die vor einem mechanischen Anschlag liegt und bei welcher daher das evakuierende Ventil nur so lange geöffnet ist, bis diese rückgenommene Position erreicht ist. Anschliessend ist das evakuierende Ventil wieder geschlossen, so dass sich die Umsteuerung in den Regelbereich dann mit kürzesten Erholzeiten durchführen lässt. Der sich hierdurch ergebende Verlust an Stellweg ist geringfügig.

Zu dem Funktionsablauf Teillast bzw. zur Übergangsfunktion von Teillast in Leerlauf kann in vorteilhafter Ausgestaltung noch folgende Variante realisiert werden. Das Stellglied wird der Hauptdrossel bis zur Anlage durch Setzen des Integrators nachgefahren, d.h., dass bei dieser Variante der Integrator bei Betätigen der Hauptdrossel im Teillastbereich nicht angehalten wird. Ergibt sich dann der Übergang von Teillast in den Leerlauf, dann wird das Stellglied geregelt zurückgestellt bis zum Erreichen der Leerlaufdrehzahl. Man erzielt hierdurch den Vorteil, dass Drehzahleinbrüche beim Übergang von Teillast in den Leerlauf vermieden werden, wenn vorher im Teillastbereich das Lastdrehmoment des Motors erhöht wurde, beispielsweise durch Einschalten von Verbrauchern, einer Klimaanlage u.dgl.; diese Lösung ist auch für Kraftfahrzeuge mit Automatikgetriebe vorteilhaft.

Eine weitere mögliche Variante zum Übergangsverhalten von Schub in Leerlauf ergibt sich entsprechend einer vorteilhaften Ausgestaltung vorliegender Erfindung dadurch, dass der Integrator über einen D-Anteil gesetzt und anschliessend die Regelung freigegeben wird. Den D-Anteil gewinnt man durch Differenzieren des Drehzahlsignals, wobei sich ein grosser D-Anteil dann ergibt, wenn die Drehzahl-Sinkgeschwindigkeit ebenfalls gross ist. Hierdurch erzielt man eine durch Drehzahl-Sinkgeschwindigkeit proportionale Anstellung des Stellgliedes über den Integrator. Der Vorteil liegt darin, dass man über die bei grossen Lastdrehmomenten grössere Drehzahl-Sinkgeschwindigkeit ein stärkeres Anstellen des Stellgliedes und damit ein besseres Abfangen der Drehzahl erreicht. Auch dies ist für Kraftfahrzeuge mit Automatikgetriebe vorteilhaft, da das Lastmoment des Drehmomentwandlers stark von der Vorgeschichte abhängt.

Schliesslich ist es entsprechend einer weiteren Variante für den Funktionsbereich Teillast und den Übergangsbereich von Teillast in Leerlauf auch möglich, im Teillastbereich das Stellglied drehzahlgesteuert zu führen, wobei auch der Drehzahl-Sollwert beeinflusst und der Istdrehzahl nachgeführt werden kann. Bei Übergang in den Bereich Leerlauf wird dann der nachgeführte Drehzahl-Sollwert nach einer vorgegebenen Zeitfunktion bis zum eigentlichen Sollwert verringert mit der Folge, dass die Drehzahl über diese Zeitfunktion geregelt heruntergeführt wird.

In Fig. 8 ist schliesslich noch ein mögliches Ausführungsbeispiel aus einer Vielzahl von denkbaren Formen für die Realisierung der zentralen Steuerschaltung 1 dargestellt; bei diesem Ausführungsbeispiel ist eine überwiegend digitale Arbeitsweise vorausgesetzt; wobei die schon in Fig. 7 gezeigten Schaltungskomponenten die gleichen Bezugszeichen aufweisen. In Fig. 8 ist der Taktgenerator mit 20 bezeichnet; zur Drehzahlerfassung wird ein Zähler 21 mit den Zählimpulsen des Taktgenerators 20 beaufschlagt und jeweils dann über das Kippglied 7 bei Eintreffen eines Zündimpulses rückgesetzt; gleichzeitig ergeht vom Zähler 7 über die Verbindungsleitung 22 ein Übernahmeimpuls an ein dem Zähler 21 nachgeschaltetes Übernahmegatter 23, so dass sich im Übernahmegatter oder Zwischenspeicher 23 jeweils ein Zählerstand befindet, der der Periodendauer der Istdrehzahl entspricht. Es ist nun möglich, den Zählerstand im Zwischenspeicher 23 entweder mittels eines Digital-Analog-Wandlers in eine Spannung umzuwandeln und diese Spannung dann durch Vergleich und Differenzbildung mit einer Konstanten oder gegebenenfalls auch durch andere Randbedingungen noch beeinflussten und insoweit geführten Sollwertspannung zu vergleichen und die sich hierdurch ergebende Drehzahl-Regelabweichung mit Hilfe eines Regelverstärkers mit P- und I-Anteilen entsprechend dem in den Fig. 1a, 1b schon gezeigten und weiter vorn erläuterten Regelverhalten weiterzuverarbeiten zur Gewinnung eines Lage-Sollwerts bezüglich des Stellgliedes.

Arbeitet man hier digital weiter, dann ist der Zählerstand im Zwischenzähler 23 mit einem Sollzählerstand in einem in Fig. 8 nicht gesondert dargestellten Register zu vergleichen, in welches der Sollwert der Drehzahl eingegeben wird. Dieser Vergleich kann durch Auszählen jeweils des Zwischenspeichers 23 und des Registers oder eines diesem jeweils nachgeschalteten Übernahmezählers mit hohem Takt erfolgen, so dass sich eine Zählerdifferenz ergibt, die dann jeweils getrennt bezüglich des P-Anteils und des I-Anteils weiterverarbeitet wird durch Zuführung zu entsprechenden digitalen Schaltungskomponenten, die die Funktionsweise aufweisen, wie in Fig. 1a und 1b dargestellt. In der Darstellung der Fig. 8 ist der die Differenzbildung mit einer Solldrehzahl durchführende Block allgemein mit 24 bezeichnet; die beiden nachgeschalteten Blöcke 25 und 26 sind jeweils für die Bearbeitung der Drehzahldifferenz verantwortlich. Die sich an den Ausgängen des P-Blocks 25 und des I-Blocks ergebenden Binärwörter werden parallel einem Zwischenspeicher 27 und dem Ausgabespeicher 28 zugeführt, deren Zählerstand in Addition des P-Anteils und des I-Anteils dann der PI-Summe der Sollage des Stellgliedes entspricht.

Zur Bildung der Schwellen A und B, mit denen der am Potentiometer 10 erfasste Lage-Istwert des Stössels 10 gewonnen und dem einen Eingang eines nachgeschalteten Komparators 12 zugeführt wird, kann so verfahren werden, dass mit hohem Takt ein erster Zähler 29 und ein zweiter Zähler 30 jeweils für die Bildung der oberen Schwelle bzw. der unteren Schwelle angesteuert werden. Unterschiedlich bei den beiden Zählern 29 und 30 sind jedoch jeweils die Anfangsbedingungen, die ausgehend von der PI-Summe für die Sollage im Ausgabespeicher 28 über unterschiedliche vorgeschaltete Setzregister 31 und 32 mit Anfangswerten jeweils gesetzt werden, die symmetrisch zur PI-Summe der Sollage liegen. Jeweils bei Erreichen eines vorgegebenen Zählerstands der Zähler 29 und 30 werden diese rückgesetzt, wozu beliebige Mittel vorgesehen sein können, auf die nicht weiter eingegangen zu werden braucht. Es ergeben sich daher an den Ausgängen der Zähler schnell ändernde Zählerstände, die über eine nachgeschaltete Umschalteinrichtung 33 dem einen, weiter vorn schon erwähnten Digital-Analog-Wandler 9 zugeführt werden, oder, falls gewünscht, auch separaten Analog-Digital-Wandlern. Der Umschalter 33 kann eine gemultiplexte Ansteuerung durchführen. Das Ausgangssignal des Digital-Analog-Wandlers sind dann die sägezahnartig verlaufenden Schwellspannungen A und B, mit denen der am Potentiometer 10 effektiv abfallende Istwert der Stellgliedlage am Komparator 12 verglichen wird. Man erkennt, dass am Ausgang des Komparators unmittelbar die in den Fig. 6b bis 6d dargestellten Impulsfolgen abfallen, wobei es sich versteht, dass dieser Ausgang durch eine synchron zur Umschalteinrichtung 33 arbeitende Umschalteinrichtung selektiv jeweils auf die ausgangsseitig angeordneten Endstufen 4a, 4b gegeben werden, damit die nachgeschalteten Ventile entsprechend Vorzeichen richtig angesteuert werden können.

In gleicher Weise lässt sich mit Hilfe eines weiteren Zählers 34 die Gewinnung des Temperatursignals durchführen; das Ausgangssignal des Komparators 11 wird dann rückgeführt und triggert einen Übernahmespeicher, der in Fig. 8 nicht dargestellt ist und den aktuellen Zählerstand des Temperaturzählers 24 übernimmt. Man gewinnt so weiterhin ein Temperatursignal, welches beispielsweise dazu benutzt werden kann, entsprechende Sollwertveränderungen zu bewirken. So lässt sich über dieses Temperatursignal, welches beim Ausführungsbeispiel der Fig. 8 als binäres Wort vorliegt, etwa der in einem Register gesetzte Drehzahl-Sollwert entsprechend einer gewünschten Funktion verändern, so dass bei kalter Maschine mit einem höheren Drehzahl-Sollwert gearbeitet werden kann.

In Fig. 8 ist schliesslich noch ein weiterer Zähler 35 dargestellt zur Gewinnung des Anlagesignals der Hauptdrossel; diesem Zähler werden an seinen Eingängen 35a, 35b jeweils Aufwärts- und Abwärtszählsignale zugeführt entsprechend der Position des Drosselklappenschalters, also entweder log 0 oder log 1. Sobald der Zähler 35, wie weiter vorn schon erläutert, einen Maximal- oder einen Minimalwert erreicht hat, wird hierdurch ein nachgeschalteter Zwischenspeicher 36 gesetzt oder rückgesetzt. Dieser Zwischenspeicher kann ein bistabiles Glied sein und sein Ausgang zeigt dann die jeweilige Position der Drosselklappe, Anlage am Stellglied oder nicht, an. Das Ausgangssignal des Zwischenspeichers gelangt über eine Verbindungsleitung 37 zunächst auf den Regelverstärker mit P-Anteil und I-Anteil. Ist die Hauptdrossel beispielsweise betätigt, dann wird, wie weiter vorn schon erwähnt, durch dieses Ausgangssignal der Integrator angehalten und der Proportional-Regelverstärker für die Drehzahldifferenz blockiert. Mit der in Fig. 8 gezeigten Schaltung lassen sich die weiter vorn schon erwähnten Funktionsabläufe ohne weiteres durchführen; hierzu dient hauptsächlich das Ausgangssignal des Zwischenspeichers 36 für das Signal «Anlage Drossel». Bezüglich der Verarbeitung des effektiven Istwert-Drehzahlsignals im Zwischenspeicher 23 sind noch weitere Vergleichsspeicher vorgesehen, die in Fig. 8 nicht dargestellt sind und dazu dienen, dass die weiter vorn erwähnten Funktionen bezüglich der Funktionsbereiche und der Übergangsfunktionen erfüllt werden. So kann vom Ausgang eines ersten Vergleichsspeichers dann, wenn die Istdrehzahl im Speicher 23 der Anlassdrehzahl entspricht, unmittelbar das belüftende Ventil 2b im Stellglied 2 angesteuert werden, wodurch der Stössel 10 ganz ausgefahren wird. Ergeben sich Schubphasen, dann dient ein weiterer Vergleichsspeicher, in welchen die Grenzdrehzahl für den Schubbetrieb gesetzt sind, dazu, auch hier wieder unter Umgehung des Regelbetriebs, das Stellglied zurückzufahren, nämlich beispielsweise durch unmittelbare Ansteuerung des evakuierenden Ventils 2a. Es iässt sich unschwer erkennen, dass sich auf diese Weise sämtliche Arbeitsbereiche und Übergangsfunktionen realisieren lassen. Lediglich als Beispiel sei noch auf die Übergangsfunktion vom Schub in den Leerlauf eingegangen. Ergibt sich ein Anlagesignal der Hauptdrosselklappe durch entsprechende Umschaltung des Zwischenspeichers 36, dann veranlasst dessen Ausgangssignal eine Umschaltung der Eingänge der Zähler 29 und 30 bzw. deren Setzregister 31 und 32 auf den Zwischenspeicher 27, um die dort gespeicherte PI-Summe für die Stellgliedansteuerung zu übernehmen. Gleichzeitig kann ein Zähler angeworfen werden, der bis zum Erreichen seines Maximalwerts die Verzögerungszeit tᵥₛ bestimmt und dann die Rückschaltung auf den Ausgabespeicher 28 bewirkt, gleichzeitig mit der Freigabe der Regelung. Um gegebenenfalls die kurzzeitige Füllungserhöhung zu bewirken (Vermeidung von Drehzahleinbrüchen) können in den Setzregistern 31 und 32 für einen Übergangszeitraum unterschiedliche, erhöhte Anfangswerte eingegeben werden. Da es sich hier um für einen Fachmann geläufige Massnahme handelt, braucht hierauf nicht weiter eingegangen zu werden.

Es wird noch darauf hingewiesen, dass in den Fig. 2, 3 und 4 mit S der Weg des Stellglieds bezeichnet ist, während am Punkte G des Kurvenverlaufs in den Fig. 2 und 4 jeweils Freigabe der Regelung erfolgt. In Fig. 2 ist weiterhin mit H der letzte Wert im Leerlauf bezeichnet; zum Zeitpunkt tₒ ergibt sich der Übergang von Schub in Leerlauf. Desgleichen erfolgt beim Diagramm der Fig. 4 zum Zeitpunkt t₁ der Übergang vom Teillastbereich in den Leerlauf über die dort noch vorgesehene weitere Zeitverzögerung tvr.

## Patentansprüche

1. Verfahren zur Regelung der Drehzahl einer Brennkraftmaschine über die Stellung einer Drosselklappe im Ansaugkanal im Leerlauf, sowie zu ihrer Beeinflussung im leerlaufnahen Drehzahlbereich und im Schubbetrieb, unter Auswertung eines drehzahlproportionalen Istwertsignals, eines Drehzahl-Sollwertsignals zur Bildung der Regelabweichung unter Einbeziehung von Signalen bzgl. der Drosselklappenstellung (Drosselklappenschalter 8) sowie der BrennkraftmaschinenTemperatur, und entsprechende Ansteuerung eines auf die Drosselklappe einwirkenden Stellgliedes (10), einer PI-Regelung der Drehzahlabweichung vom Leerlaufdrehzahl-Sollwert und einer Lageregelung des Stellglieds für die Drosselklappe, dadurch gekennzeichnet, dass unter Berücksichtigung eines Totzonenbereichs um die Soll-Leerlaufdrehzahl, innerhalb welchem von den P-und 1-Reglerbausteinen keine Ausgangssignale erzeugt werden, jeweils Proportionalanteile und Integratorlaufgeschwindigkeiten (Zeitkonstante, Steigung) gebildet werden, die nur jeweils für bestimmte wenigstens drei Drehzahlbereiche um die Soll-Leerlaufdrehzahl konstant sind derart, dass sich bezüglich der P- und I-Anteile von der Soll-Leerlaufdrehzahl ausgehend treppenartig abgestufte, jeweils konstante P-Anteile und I-Anteile für das PI-Gesamtregelverhalten ergeben und die Regelverstärkung zusätzlich zur Gewinnung von unstetigen Proportional- und integralanteilen asymmetrisch ausgebildet ist, bezogen auf nach unten oder oben mögliche Abweichungen von der Leerlauf-Solldrehzahl (Fig. 1b).

2. Verfahren nach Anspruch 1, dadurch gekennzeichnet, dass in Abweichung zur Regelung im Falle der Leerlauffunktion bei den Betriebsarten Anlassen, Teillast sowie Schub die Regelung abgeschaltet und die Lage des mit der Drosselklappe in körperlichem Kontakt stehenden Teils durch ledigliche Steuerung des Stellgliedes bestimmt wird.

3. Verfahren nach Anspruch 1, dadurch gekennzeichnet, dass die von der Regelung im Leerlauf herrührende, dem Lagesollwert des Stellgliedes entsprechende PI-Summe in einem Zwischenspeicher kontinuierlich gespeichert wird.

4. Verfahren nach Anspruch 3, dadurch gekennzeichnet, dass in dem Zwischenspeicher ein über eine bestimmte Zeit gemittelter Wert der Pl-Summe bezüglich des Lagesollwerts des Stellgliedes in einem Ausgabespeicher übernommen wird.

5. Verfahren nach einem der Ansprüche 1 bis 4, dadurch gekennzeichnet, dass die Betätigung der Hauptdrossel (über das Gaspedal) als Hauptdrossel-Anlagesignal erfasst und für den nunmehr vorliegenden Funktionsbereich Teillast der Integrator angehalten und zur weiteren Stellgliedansteuerung die letzte im Zwischenspeicher vorhandene PI-Summe als Lagesollwert übernommen wird.

6. Verfahren nach einem oder mehreren der Ansprüche 1 bis 5, dadurch gekennzeichnet, dass bei Erkennen von Schubphasen (n≥n_{Schub}) das Stellglied auf einen Anschlag zurückgefahren wird.

7. Verfahren nach einem oder mehreren der Ansprüche 1 bis 6, dadurch gekennzeichnet, dass bei Erkennen des Betriebszustandes Anlassen das Stellglied vollständig ausgefahren sowie die Brennkraftmaschinentemperatur erfasst und zum Setzen von Anfangswerten bezüglich des Integratorstands sowie der PI-Summe für den Lagesollwert im Ausgabespeicher und Zwischenspeicher verwendet wird.

8. Verfahren nach einem oder mehreren der Ansprüche 1 bis 7, dadurch gekennzeichnet, dass zur Drehzahlerfassung die Zeit zwischen zwei synchron zur Motorumdrehung auftretenden Impulsen (Zündimpulse; Totpunktgeberimpulse) dadurch gemessen wird, dass ein Zähler mit Zählimpulsen beaufschlagt wird, wobei der aktuelle Zählerstand jeweils bei Auftreten eines zur Motorumdrehung synchronen Impulses in einen Speicher übernommen wird bei gleichzeitiger Rücksetzung des Zählers.

9. Verfahren nach Anspruch 8, dadurch gekennzeichnet, dass bei Organisierung des Reglerprogramms in einer Schleife einer zentralen Steuereinrichtung die Programmschleife mit konstanter Laufzeit verwendet und zur Abfrage eines von synchron mit der Motorumdrehung auftretenden Impulsen getriggerten Zwischenspeichers benutzt wird, wobei ein Zähler bei jedem Schleifendurchlauf erhöht wird.

10. Verfahren nach einem der Ansprüche 1 bis 9, dadurch gekennzeichnet, dass zur Entprellung eines Drosselklappenschalters zur Erfassung des Hauptdrossel-Anlagesignals ein Zähler je nach dem Anlagesignal aufwärts- oder abwärtsgezählt wird, wobei bei Erreichen jeweils des Maximal- bzw. des Minimalwerts ein Zwischenspeicher gesetzt bzw. rückgesetzt wird.

11. Verfahren nach einem oder mehreren der Ansprüche 1 bis 10, dadurch gekennzeichnet, dass beim Übergang vom Betriebszustand Schub in Leerlauf für eine vorgegebene Zeit (tᵥₛ) die im Zwischenspeicher befindliche PI-Summe für den Lagesollwert zur Stellgliedansteuerung ausgegeben wird, derart, dass das Stellglied die letzte Position im Leerlaufbereich annimmt vor Freigabe der Regelung nach Zeitablauf.

12. Verfahren nach Anspruch 11, dadurch gekennzeichnet, dass zum Ausgabewert der Stellgliedsteuerung für einen kurzen Zeitraum (tₐ) ein konstanter Wert addiert wird, derart, dass sich eine kurzzeitige Füllungserhöhung zur Vermeidung von Drehzahleinbrüchen ergibt.

13. Verfahren nach einem oder mehreren der Ansprüche 1 bis 12, dadurch gekennzeichnet, dass beim Übergang von Schub auf Teillast das Stellglied bei aufrechterhaltener Blockierung der Regelung nach Ablauf zur Übergangszeit (tᵥₛ) in der letzten Leerlaufbereichsposition aufrechterhalten bleibt.

14. Verfahren nach einem oder mehreren der Ansprüche 1 bis 10, dadurch gekennzeichnet, dass beim Übergang von Teillast in den Leerlauf der Brennkraftmaschine das Stellglied für einen vorgegebenen Zeitraum (tₜ) in der letzten Teillastposition entsprechend dem letzten Lagesollwert vor Verlassen des Leerlaufbereichs aufrechterhalten wird, bevor die Regelung nach Zeitablauf freigegeben wird.

15. Verfahren nach einem oder mehreren der Ansprüche 1 bis 10, dadurch gekennzeichnet, dass beim Übergang von Leerlauf auf Schub bei nicht anliegender Hauptdrossel auf Schubbereich und bei anliegender Hauptdrossel weiterhin auf Leerlaufbereich erkannt wird.

16. Verfahren nach einem oder mehreren der Ansprüche 1 bis 15, dadurch gekennzeichnet, dass das elektropneumatisch mit einem belüftenden und einem evakuierenden Ventil ausgebildete Stellglied für jedes Ventil getaktet nach Art einer Pulslängenmodulation elektrisch angesteuert wird, wobei das Taktverhältnis der Ansteuerimpulse mit zunehmender Entfernung des Lageistwertes des Stellglieds vom durch die PI-Summe gebildete Lagesollwert quasi stetig ansteigt.

17. Verfahren nach einem oder mehreren der Ansprüche 1 bis 16, dadurch gekennzeichnet, dass nach oben und unten gegen den der Pl-Summe entsprechenden Lagesollwert versetzt einer allgemeinen Sägezahn- oder Dreiecksform folgende Schwellen-Vergleichsspannungen erzeugt und dem einen Eingang eines Komparators zugeführt werden, dessem anderen Eingang die mittels eines Weg/Spannungswandlers (Potentiometer) gewonnene Istwertspannung des Lageistwerts des Stellglieds zugeführt wird derart, dass sich am Ausgang des Komparators aus der Überlagerung der Sägezahnschwellen mit dem Istwert Ansteuerimpulse für die Stellgliedventile ergeben.

18. Verfahren nach einem oder mehreren der Ansprüche 1 bis 17, dadurch gekennzeichnet, dass zur Temperaturerfassung ein Zähler mit Zählimpulsen oder bei jedem Programmschleifendurchlauf erhöht und der jeweils aktuelle Zählerstand nach Digital-Analog-Wandlung einem Vergleicher zugeführt wird, dessen anderem Eingang eine der Brennkraftmaschinentemperatur proportionale Spannung zugeführt ist derart, dass sich am Vergleicher ein Ausgangssignal dann ergibt, wenn die zählerproportionale Spannung gleich der temperaturabhängigen Spannung ist, so dass im Moment des Vergleicher-Ausgangssignals des Zählerstands als Mass für die Temperatur ausgewertet werden kann.

19. Verfahren nach einem oder mehreren der Ansprüche 1 bis 18, dadurch gekennzeichnet, dass im Betriebszustand Schubbereich der Brennkraftmaschine das evakuierende Ventil zur Bewirkung eines vollständigen Zurückfahrens des Stellglieds durch ständige Ansteuerung geöffnet bleibt.

20. Verfahren nach einem der Ansprüche 1 bis 19, dadurch gekennzeichnet, dass im Schubbereich das Stellglied in eine vor dem mechanischen Anschlag liegende Position durch unterbrochene Ansteuerung des evakuierenden Ventils gehalten wird, derart, dass sich für die Stellglied-Normalfunktion kurze Erholzeiten ergeben.

21. Verfahren nach einem oder mehreren der Ansprüche 1 bis 20, dadurch gekennzeichnet, dass bei Teillast das Stellglied der Hauptdrossel bis zur Anlage durch Setzen des Integrators nachgefahren wird, derart, dass beim Übergang Teillast in den Leerlauf eine geregelte Rückstellung des Stellglieds bis zum Erreichen der Leerlaufdrehzahl vorgenommen wird.

22. Verfahren nach einem oder mehreren der Ansprüche 1 bis 21, dadurch gekennzeichnet, dass beim Übergang von Schub in den Leerlaufbetrieb der Integrator über einen D-Anteil gesetzt und die Regelung anschliessend freigegeben wird, derart, dass sich eine zur Drehzahl-Sinkgeschwindigkeit proportionale Anstellung des Stellglieds über den Integrator ergibt.

23. Verfahren nach einem oder mehreren der Ansprüche 1 bis 22, dadurch gekennzeichnet, dass im Teillastbereich das Stellglied drehzahlgesteuert geführt wird bei gleichzeitiger Nachführung des Drehzahlsollwerts mit Bezug auf den Drehzahlistwert und dass bei Übergang in den Leerlaufbereich der nachgeführte Drehzahlsollwert nach einer Zeitfunktion auf den Normalsollwert der Drehzahl verringert wird.

24. Vorrichtung zur Durchführung des Verfahrens nach einem oder mehreren der Patentansprüche 1 bis 23, zur Regelung der Drehzahl einer Brennkraftmaschine mit Drosselklappe im Ansaugkanal im Leerlauf, und zu ihrer Beeinflussung im leerlaufnahen Drehzahlbereich und im Schubbetrieb, mit einem die Regelabweichung zwischen einem drehzahlproportionalen Istwertsignal und einem Drehzahl-Sollwertsignal erfassenden und ein mit der Drosselklappe in Wirkverbindung stehendes Stellglied (10) ansteuernden Regelverstärker, mit einer zentralen elektrischen Steuerschaltung (1), deren Eingängen zur Motorumdrehung synchrone Steuersignale (Zündimpulse, Totpunktgeberimpulse), ein Hauptdrossel-Anlagesignal von einem Drosselklappenschalter (8), ein Lage-Istwertsignal von einem Weg/Spannungswandler (Potentiometer 15) bezüglich der Stellgliedposition und ein Brennkraftmaschinen-Temperatursignal von einem Temperatursensor der Brennkraftmaschine zugeführt sind und an deren Ausgang das Stellglied (2) angeschlossen ist, welches einen an der Hauptdrosselklappe anliegenden Stössel bewegt, dadurch gekennzeichnet, dass in der zentralen elektrischen Steuerschaltung (1) Mittel zur treppenartigen, asymmetrischen P- und 1-Regelung unter Berücksichtigung eines Totzonenbereichs um die Soll-Leerlaufdrehzahl vorgesehen sind.

25. Vorrichtung nach Anspruch 24, dadurch gekennzeichnet, dass zur Umwandlung des digital gebildeten PI-Summen-Lagesollwerts ein Digital-Analog-Wandler (9) vorgesehen ist, dessen Ausgangssignal einem Komparator (12) zugeführt ist, dessen anderer Eingang mit dem Weg/Spannungswandler (Potentiometer 10) für den Lageistwert verbunden ist, derart, dass die Ausgangsimpulse des Komparators unmittelbar der Ansteuerung des Stellglieds (2) dienen.

26. Vorrichtung nach den Ansprüchen 24 oder 25, dadurch gekennzeichnet, dass das Stellglied (2) elektropneumatisch ausgebildet ist mit einem evakuierenden Ventil zum Einfahren des an der Drosselklappe anliegenden Stössels und einem belüftenden Ventil zum Anstellen des Stössels.

## Claims

1. Method for controlling the idling speed of a combustion engine through the position of a throttle flap in the induction manifold, also of influencing it in the speed range adjacent to and in overrun operation, with the evaluation of an actual value signal proportional to the speed, of a speed desired value signal to form the control deviation taking into consideration signals relative to the throttle flap position (throttle flap switch 8) and to the combustion engine temperature and corresponding modulation of a control element (10) acting upon the throttle flap, a PI-control of the speed deviation from the idling speed desired value and a position control of the control element for the throttle flap, characterized in that, taking into consideration a dead zone range round the desired idling speed, within which no output signals are generated by the P and I controller modules, respective proportional fractions and integrator run speeds (time constant, slope) are formed which are respectively constant only for at least three specific speed ranges about the desired idling speed, so that, in respect of the P and I-fractions, stepped respectively constant P-fractions and I-fractions starting from the desired idling speed are obtained for the PI overall control behaviour and the control amplification is additionally constructed asymmetrically relative to the possible downward or upward deviations from the idling desired speed in order to capture unsteady proportional and integral fractions (Fig. 1b).

2. Method according to Claim 1, characterized in that as a variation of the control system in the case of the idling function, the control system is switched off in the case of the start, partial load and overrun operating modes and the position of the part in physical contact with the throttle flap is determined solely by control of the control element.

3. Method according to Claim 1, characterized in that the Pi-sum corresponding to the position desired value of the control element which originates from the control system during idling is stored continuously in an intermediate memory.

4. Method according to Claim 3, characterized in that a value, averaged over a specific time, of the PI-sum in respect of the position desired value of the control element in an output memory is accepted in the intermediate memory.

5. Method according to any of Claims 1 to 4, characterized in that the actuation of the main throttle (through the accelerator pedal) is detected as main throttle contact signal and the integrator is stopped for the partial load functional range now existing and the last PI-sum present in the intermediate memory is accepted as position desired value for the further modulation of the control element.

6. Method according to one or more of Claims 1 to 5, characterized in that when overrun phases are detected (n-enₒᵥₑᵣᵣᵤₙ) the control element is restored onto a stop.

7. Method according to one or more of Claims 1 to 6, characterized in that when the start operating state is detected the control element is totally extended and the combustion engine temperature is detected and is used to set initial values of the integrator state and of the PI-sum for the position desired value in the output memory and intermediate memory.

8. Method according to one or more of Claims 1 to 7, characterized in that for the speed detection the time between two impulses (ignition impulses; dead centre transducer impulses) appearing synchronously to the engine revolution are measured in that a counter is fed with counting impulses, whilst the current counter state is accepted into a memory with simultaneous resetting of the counter whenever an impulse synchronous with the engine revolution appears.

9. Method according to Claim 8, characterized in that where the controller program is organized in a loop of a central control device, the program loop is used with constant pass time and is used to inquire an intermediate memory triggered by impulses appearing synchronously with the engine revolution, whilst a counter is incremented at each loop pass.

10. Method according to any of Claims 1 to 9, characterized in that in order to cushion a throttle flap switch to detect the main throttle contact signal a counter is counted upwards or downwards according to the contact signal, whilst an intermediate memory is set or reset respectively each time the maximum or minimum value is attained.

11. Method according to one or more of Claims 1 to 10, characterized in that at the transition from the overrun to the idling operating state the PI-sum present in the intermediate memory for the position desired value is output for a prescribed time (tᵥₛ) for the control element modulation, so that the control element assumes the last position in the idling range before the release of the control system after the time has expired.

12. Method according to Claim 11, characterized in that a constant value is added to the output value of the control element control system for a short time (tₐ), so that a brief charge increase results in order to avoid speed breakdowns.

13. Method according to one or more of Claims 1 to 12, characterized in that at the transition from overrun to partial load the control element is maintained in the last idling range position, the blocking of the control system being maintained after expiry of the transition time (tᵥₛ).

14. Method according to one or more of Claims 1 to 10, characterized in that at the transition from . partial load to idling of the combustion engine the control element is maintained for a prescribed time (tᵥₜ) in the last partial load position corresponding to the last position desired value before leaving the idling range, before the control system is released after the time has expired.

15. Method according to one or more of Claims 1 to 10, characterized in that at the transition from idling to overrun, the overrun range is detected if the main throttle is not in contact, and the idling range continues to be detected if the main throttle is in contact.

16. Method according to one or more of Claims 1 to 15, characterized in that the control element constructed electropneumatically with a ventilating and an evacuating valve is modulated electrically in cadence after the manner of a pulse length modulation for each valve, whilst the cadence ratio of the modulating impulses increases virtually steadily with increasing distance of the position actual value of the control element from the position desired value formed by the PI-sum.

17. Method according to one or more of Claims 1 to 16, characterized in that threshold comparison voltages following a general sawtooth or delta shape are generated staggered upwards and downwards relative to the position desired value corresponding to the PI-sum and are fed to the one input of a comparator, to the other input of which the actual value voltage of the position actual value of the control element captured by means of a stroke/voltage converter (potentiometer) is fed so that modulation impulses for the control element valves are obtained at the output of the comparator from the superimposition of the sawtooth thresholds with the actual value.

18. Method according to one or more of Claims 1 to 17, characterized in that for the temperature detection a counter is incremented by counting impulses or at each program loop pass and the respective current counter state is fed after digital-analog conversion to a comparator, to the other input of which a voltage proportional to the combustion engine temperature is fed, so that an output signal then appears at the comparator when the counter-proportional voltage is equal to the temperature-dependent voltage, so that at the moment of the comparator output signal the counter state can be evaluated as a measure of the temperature.

19. Method according to one or more of Claims 1 to 18, characterized in that the overrun range operating state of the combustion engine the evacuating valve remains open by permanent modulation in order to effect a total retraction of the control element.

20. Method according to any of Claims 1 to 19, characterized in that in the overrun range the control element is retained in a position in front of the mechanical stop by interrupted modulation of the evacuating valve, so that short recovery times are obtained for the control element normal function.

21. Method according to one or more of Claims 1 to 20, characterized in that under partial load the control element of the main throttle is made to follow until contact by setting the integrator, so that at the transition from partial load to idling a controlled restoration of the control element is performed until the idling speed is attained.

22. Method according to one or more of Claims 1 to 21, characterized in that at the transition from overrun to idling operation the integrator is set through a D-fraction and the control system is then released so that an engagement of the control element proportional to the speed reduction velocity occurs through the integrator.

23. Method according to one or more of Claims 1 to 22, characterized in that in the partial load range the control element is guided controlled by the speed with simultaneous follow-up of the speed desired value with reference to the speed actual value, and that at the transition into the idling range the followed-up speed desired value is reduced to the normal desired value of the speed according to a time function.

24. Apparatus for performing the method according to one or more of Patent Claims 1 to 23, for controlling the speed of a combustion engine with a throttle flap in the induction manifold during idling, and of influencing it in the speed range adjacent to idling and in overrun operation, having a control amplifier which detects the control deviation between a speed-proportional actual value signal and a speed desired value signal and modulates a control element (10) in active association with the throttle flap, having a central electrical control circuit (1), to the inputs of which control signals (ignition impulses, dead centre transducer impulses) synchronous with the engine revolution, a main throttle contact signal from a throttle flap switch (8), a position actual value signal from a stroke/voltage converter (potentiometer 15) relating to the control element position and a combustion engine temperature signal from a temperature sensor of the combustion engine are fed, and to the output of which the control element (2) is connected, which moves a push rod in contact with the main throttle flap, characterized in that means for step-shaped asymmetrical P and I-control are provided taking into consideration a dead zone region around the desired idling speed.

25. Apparatus according to Claim 24, characterized in that in order to convert the digitally formed PI-sum position desired value a digital-analog converter (9) is provided, the output signal of which is fed to a comparator (12), the other input of which is connected to the stroke/voltage converter (potentiometer 10) for the position actual value, so that the output impulses of the comparator serve directly for the modulation of the control element (2).

26. Apparatus according to Claims 24 or 25, characterized in that the control element (2) is of electropneumatic construction with an evacuating valve to retract the push rod in contact with the throttle flap and a ventilating valve to engage the push rod.

## Revendications

1. Procédé de réglage de la vitesse de rotation d'un moteur à combustion, par la position d'un clapet d'étranglement dans le canal d'aspiration, en fonctionnement au ralenti, ainsi que pour l'influencer dans une zone de vitesse de rotation voisine du ralenti et en fonctionnement en poussée (moteur-frein), en exploitant un signal de valeur réelle proportionnel à la vitesse de rotation, un signal de valeur de consigne de vitesse de rotation pour former l'écart de vitesse en se référant à des signaux, respectivement à la position de clapet d'étranglement (Interrupteur de clapet d'étranglement 8), ainsi qu'à la température du moteur à combustion et la commande correspondante d'un organe de réglage (10) agissant sur le clapet d'étranglement, d'une régulation de type Pl, de l'écart de vitesse de rotation, d'avec la valeur de consigne de la vitesse de rotation en ralenti et une régulation de la situation de l'organe de réglage pour le clapet d'étranglement, caractérisé en ce que, en considérant une zone morte autour de la vitesse de ralenti de consigne, à l'intérieur de laquelle n'est produit aucun signal de sortie par les éléments de type P et de type 1 du régulateur, des parties proportionnelles et des vitesses d'intégration (Constantes de temps, pente) sont à chaque fois formées et qui ne sont à chaque fois constantes que seulement pour certaines zones de vitesses de rotation, au moins au nombre de trois, situées autour de la vitesse de rotation de consigne de ralenti, de telle sorte que relativement aux parties de type P et de type I, en partant de la vitesse de rotation de ralenti de consigne, qui sont en forme d'escalier, étagées, elles donnent des parties de type P et de type I, pour le comportement PI de la régulation globale et que supplémentairement, l'amplification de la régulation est conçue de manière asymétrique pour obtenir des parties proportionnelles et intégrales non constantes, ramené aux écarts de la vitesse de rotation de consigne de ralenti vers le bas ou bien vers le haut qui sont possibles (figure 1b).

2. Procédé selon la revendication 1, caractérisé en ce qu'en divergence de la régulation, en cas de fonctionnement en ralenti lors des modes de fonctionnement que sont le démarrage, la charge partielle ainsi que la poussée, la régulation est déconnectée et que la situation de la partie en contact corporel avec le clapet d'étranglement est seulement déterminée par la commande de l'organe de réglage.

3. Procédé selon la revendication 1, caractérisé en ce que la somme Pl, qui provient de la régulation en ralenti, correspondant à la valeur de consigne de situation de l'organe de réglage, est mise en mémoire de manière continue, dans une mémoire intermédiaire.

4. Procédé selon la revendication 3, caractérisé en ce qu'une valeur de la somme Pl, relative à la valeur de consigne de situation de l'organe de réglage et qui est obtenue au bout d'un certain temps est transférée dans une mémoire de sortie.

5. Procédé selon l'une des revendications 1 à 4, caractérisé en ce que l'actionnement de l'étranglement principal (par la pédale de gaz) est saisi pour signal d'appui de l'étranglement principal et que l'intégrateur est arrêté pour la zone de fonctionnement présente en charge partielle et que la dernière somme existante dans la mémoire intermédiaire est transférée comme valeur de consigne de situation pour la suite de la commande d'organe de réglage.

6. Procédé selon une ou plusieurs des revendications 1 à 5, caractérisé en ce que lors de la reconnaissance des phases de propulsion (n;::: nSChUb), l'organe de réglage est ramené sur une butée.

7. Procédé selon une ou plusieurs des revendications 1 à 6, caractérisé en ce que lors de la reconnaissance de l'état de fonctionnement en démarrage, l'organe de régulation est complètement sorti et que la température du moteur à combustion est saisie pour positionner les valeurs de début relativement à l'état d'intégrateur ainsi que la somme PI pour la valeur de consigne de situation, ceci dans la mémoire de sortie et la mémoire intermédiaire.

8. Procédé selon une ou plusieurs des revendications 1 à 7, caractérisé en ce que le temps entre deux impulsions apparaissant de manière synchrone par rapport à la rotation du moteur (Impulsions d'allumage, impulsions de transmetteur de point mort) est mesuré pour la saisie de la vitesse de rotation, par le fait qu'un compteur est sollicité par des impulsions de comptage, faisant que l'état actuel du compteur est à chaque fois transféré dans une mémoire, lors de l'apparition d'une impulsion synchrone par rapport à la rotation du moteur, avec simultanément retour à l'état initial du compteur.

9. Procédé selon la revendication 8, caractérisé en ce que lors de l'organisation du programme de régulateur en un boucle, un dispositif central de commande utilise la boucle de programme avec un temps de réalisation constant et est utilisé pour questionner une mémoire intermédiaire qui est attaquée par des impulsions survenant de manière synchrone par rapport à la rotation du moteur, un compteur étant augmenté à chaque parcours de la boucle.

10. Procédé selon l'une des revendications 1 à 9, caractérisé en ce que pour empêcher le rebondissement d'un interrupteur de clapet d'étranglement pour saisir le signal d'appui du clapet d'étranglement, un compteur est augmenté ou respectivement diminué selon le signal d'appui, une mémoire intermédiaire étant positionnée, ou bien ramenée à l'état initial, lorsqu'on atteint chaque fois la valeur maximale, respectivement la valeur minimale.

11. Procédé selon une ou plusieurs des revendications 1 à 10, caractérisé en ce que lors de la transition de l'état de fonctionnement en poussée vers le ralenti, la somme PI qui se trouve dans la mémoire intermédiaire est sortie, pour valeur de consigne de situation par rapport à la commande d'organe de réglage, de telle sorte que l'organe de réglage prenne la dernière position qu'il a eu dans la zone de ralenti, avant la libération de la régulation à l'achèvement de ce temps.

12. Procédé selon la revendication 11, caractérisé en ce que l'on additionne une valeur constante pour un certain temps (tₐ) pour valeur de sortie de la commande d'organe de réglage, de telle sorte que l'on obtienne une brève élévation de remplissage pour éviter des ruptures de vitesses de rotation.

13. Procédé selon une ou plusieurs des revendications 1 à 12, caractérisé en ce que lors de la transition de la propulsion en charge partielle, l'organe de réglage reste dans la dernière position acquise dans la zone de ralenti, avec un blocage maintenu de la régulation, jusqu'à l'écoulement du temps de transition (tᵥₛ).

14. Procédé selon une ou plusieurs des revendications 1 à 10, caractérisé en ce que lors de la transition de la charge partielle en ralenti du moteur à combustion, l'organe de réglage est maintenu pour un temps prédéterminé (tₜ) dans la dernière position de charge partielle, en fonction de la dernière valeur de consigne de situation avant de quitter la zone de ralenti, ceci avant que la régulation ne soit libérée à l'achèvement du temps.

15. Procédé selon une ou plusieurs des revendications 1 à 10, caractérisé en ce que lors de la transition du ralenti en poussée, on effectue la reconnaissance de la zone de ralenti avec l'étranglement principal non appuyé en zone de poussée et avec l'étranglement principal appuyé.

16. Procédé selon une ou plusieurs des revendications 1 à 15, caractérisé en ce que l'organe de réglage électropneumatique conformé avec une soupape de mise à l'air libre et une soupape d'évacuation est commandée par impulsion pour chaque soupape, du genre d'une modulation de longueur de pulsation, le taux d'impulsion de cadence de commande augmente de manière quasi constante lorsque l'on s'éloigne de la valeur réelle de situation de l'organe de réglage, depuis la valeur de consigne de situation formée par la somme Pl.

17. Procédé selon une ou plusieurs des revendications 1 à 16, caractérisé en ce qu'une tension de comparaison de seuils, décalée vers le haut ou bien vers le bas face à la valeur de consigne de situation correspondante de la somme Pl, suivant une forme générale en dents de scie ou bien triangulaire est produite et amenée à une entrée d'un comparateur, à l'autre entrée duquel est amenée la tension de valeur réelle de la valeur réelle de situation de l'organe de réglage, obtenue au moyen d'un convertisseur course/tension, (Potentiomètre) et ceci de telle manière que l'on obtienne des impulsions de commande pour les soupapes d'organe de commande à la sortie du comparateur, provenant de la superposition des seuils en dents de scie avec la valeur réelle.

18. Procédé selon une ou plusieurs des revendications 1 à 17, caractérisé en ce qu'un compteur est augmenté avec des impulsions ou bien à chaque exécution de boucle de programme, afin de saisir la température et qu'à chaque fois, l'état réel du compteur est amené à un comparateur, après un convertisseur numérique-analogique et à l'autre entrée duquel est amenée une tension proportionnelle à la température du moteur à combustion, qu'il en résulte un signal de sortie au comparateur, lorsque la tension proportionnelle au compteur est égale à la tension fonction de la température, de telle sorte qu'on puisse l'exploiter comme valeur pour la température, au moment du signal de sortie du comparateur de l'état du compteur.

19. Procédé selon une ou plusieurs des revendications 1 à 18, caractérisé en ce que dans l'état de fonctionnement en propulsion du moteur à combustion, la soupape d'évacuation reste ouverte pour provoquer un retour complet de l'organe de réglage par une commande constante.

20. Procédé selon une ou plusieurs des revendications 1 à 19, caractérisé en ce que dans la zone en poussée, l'organe de commande est maintenu dans une position située devant une butée mécanique par une commande interrompue de la soupape d'évacuation, de telle sorte que l'on obtienne des temps de rétablissement courts pour le fonctionnement normal de l'organe de réglage.

21. Procédé selon une ou plusieurs des revendications 1 à 20, caractérisé en ce qu'en charge partielle, l'organe de réglage de l'étranglement principal est repoussé jusqu'à être en butée par positionnement de l'intégrateur, de telle sorte que lors de la transition de charge partielle en ralenti, un retour régulé de l'organe de réglage soit entrepris, jusqu'à atteindre la vitesse de rotation en ralenti.

22. Procédé selon une ou plusieurs des revendications 1 à 21, caractérisé en ce que lors de la transition de la propulsion en fonctionnement en ralenti, l'intégrateur soit positionné par une partie de type D et que la régulation soit immédiatement libérée, de telle sorte que l'on ait un réglage de l'organe de réglage par l'intégrateur et qui soit proportionnel par rapport à la vitesse de chute de la vitesse de rotation.

23. Procédé selon une ou plusieurs des revendications 1 à 22, caractérisé en ce que dans la zone de charge partielle, l'organe de réglage soit guidé en commande par la vitesse de rotation, avec suivi simultané de la valeur de consigne de vitesse de rotation, relativement à la valeur réelle de vitesse de rotation et qu'à la transition dans la zone de ralenti, la valeur de consigne de vitesse de rotation qui a suivi soit limitée selon une fonction du temps à une valeur de consigne normale de la vitesse de rotation.

24. Dispositif pour exécuter le procédé, selon une ou plusieurs des revendications 1 à 23, pour le réglage de la vitesse de rotation d'un moteur à combustion, avec un clapet d'étranglement dans le canal d'aspiration, en ralenti et pour l'influencer dans la zone de vitesse de rotation voisine du ralenti et en fonctionnement en poussée, avec un amplificateur de régulation saisissant l'écart de régulation entre un signal de valeur réelle proportionnel à la vitesse de rotation et un signal de valeur de consigne de vitesse de rotation et un amplificateur de régulation commandant l'organe de réglage (10) se trouvant en liaison active avec le clapet d'étranglement, avec un circuit de commande électrique central (1), dont les entrées sont des signaux de commande synchrones par rapport à la rotation du moteur (impulsions d'allumage, impulsions de transmetteur de point mort), un signal d'appui d'étranglement principal venant d'un interrupteur de clapet d'étranglement (8), un signal de valeur réelle de situation d'un convertisseur course/tension (Potentiomètre 15) relativement à la position d'organe de réglage et un signal de température de moteur à combustion, provenant d'un capteur de température du moteur à combustion et à la sortie duquel l'organe de réglage (2) est raccordé, lequel déplace un poussoir appuyé au clapet d'étranglement principal, caractérisé en ce que des moyens sont prévus dans le circuit de commande (1) électrique central, pour une régulation en forme d'escalier, asymétrique de type P et de type I, en considérant une zone morte autour de la vitesse de consigne de ralenti.

25. Dispositif selon la revendication 24, caractérisé en ce qu'un convertisseur numérique-analogique (9) est prévu, pour convertir la valeur de consigne de situation en somme Pl, formée de manière digitale, dont le signal de sortie est amené à un comparateur (12), dont l'autre entrée est reliée au convertisseur course/tension (Potentiomètre 10) pour la valeur réelle de situation, de telle sorte que les impulsions de sortie du comparateur servent immédiatement à la commande de l'organe de réglage (2).

26. Dispositif selon les revendications 24 ou 25, caractérisé en ce que l'organe de réglage (2) est conçu, de manière électropneumatique, avec une soupape d'évacuation pour enfoncer le poussoir s'appuyant sur le clapet d'étranglement et une soupape de mise à l'air libre pour mettre en place le poussoir.
